# EUROPÄISCHE PATENTSCHRIFT

(11) **EP 0 057 956 B1**
(45) Veröffentlichungstag und Bekanntmachung des Hinweises auf die Patenterteilung: **23.04.1986**
(21) Anmeldenummer: 82200100.4
(22) Anmeldetag: 28.01.1982
(51) Int. Cl.: B41J 3/04

(54) **Schreibkopf für Tintenstrahldrucker**
Writing head for an ink jet printer
Tête à écrire pour une imprimante à jet d'encre

(30) Priorität: 06.02.1981 DE 3104077
(43) Veröffentlichungstag der Anmeldung: 18.08.1982
(73) Patentinhaber: Philips Patentverwaltung GmbH, 22335 Hamburg (DE); Philips Electronics N.V., 5621 BA Eindhoven (NL)
(72) Erfinder: Bergmann, Udo, D-2053 Schwarzenbek (DE); Kurz, Heinrich, Dr., D-2080 Pinneberg (DE); Radtke, Wolfgang, D-2409 Scharbeutz 2 (DE)
(74) Vertreter: Hartmann, Heinrich, Dipl.-Ing.

## Beschreibung

Die Erfindung bezieht sich auf einen Schreibkopf für Tintenstrahldrucker mit mehreren Düsenkanälen, denen jeweils ein Antriebselement zum bedarfsweisen Ausstoss von Tintentröpfchen zugeordnet ist und denen die Tinte über einen gemeinsamen Verteilerkanal und über jedem Düsenkanal zugeordnete Dämpfungsglieder zugeführt wird, wobei die Düsenkanäle, der Verteilerkanal und die Dämpfungsglieder in einem den Schreibkopf bildenden, insbesondere aus Kunststoff bestehenden Block angeordnet sind und derart verlaufen, dass die in den Verteilerkanal mündenden Düsenkanäle im Bereich zwischen den Antriebselementen und Auslassdüsen derart ausgelenkt sind, dass sie in den übrigen Bereichen parallel zueinander verlaufen, wobei der Abstand im Bereich der Auslassdüsen durch den erforderlichen Abstand der mosaikartig auf dem Aufzeichnungsträger aufzutragenden Tintentröpfchen und im hinteren Bereich durch die Abmessungen der Antriebselemente bestimmt ist.

Ein derartiger Schreibkopf ist durch die DE-OS 2 918 737 bekannt. Dort sind die Düsenkanäle, der Verteilerkanal und die Dämpfungsglieder als integrierte Eingrabungen in einem Kunststoffblock ausgebildet und werden durch eine Deckplatte abgedeckt und damit geschlossen. Die einzelnen Düsenkanäle können erst nach der kompletten Montage des Schreibkopfes geprüft werden und es bereitet Schwierigkeiten, die einzelnen Düsenelemente einzeln für sich zu justieren, so dass entweder Qualitätseinbussen oder erhöhter Ausschuss in Kauf genommen werden müssen.

Aus der DE-OS 2 659 398 ist ein Schreibkopf bekannt, der mehrere Kanäle und Antriebselemente enthält, um insbesondere als Tintenspritzschreibwerk Zeichen in Form einer Tintentropfenmatrix darzustellen. Diese Schreibköpfe bestehen im wesentlichen aus zwei Kunststoffblöcken. In dem einen Kunststoffblock sind die rohrförmigen Düsenkanäle mit ihren Antriebselementen eingegossen. Die Kanäle sind fächerförmig und geradlinig eingegossen und münden an ihren vorderen Enden in einer gesonderten Düsenplatte, in der die Düsen dann parallel zueinander ausgerichtet sind. Ausserdem ist jeder Kanal so geformt, dass er im Bereich der zylindrischen Antriebselemente einen parallel verlaufenden Querschnitt besitzt, der relativ gross ist. Die geometrische Anordnung der Düsen in der Düsenplatte ist so gestaltet, dass der Abstand der Düsen untereinander den sich durch den rasterförmigen Aufbau der abzudrukkenden Zeichen ergebenen Bedingungen entspricht. So ist bei einer Höhe des Zeichens von 3,2 mm der Düsenmittenabstand bei sechs Düsen 0,53 mm. Um diese Bedingung zu erfüllen, sind die Düsenkanäle im Bereich zwischen den Antriebselementen und den Düsen konisch auszuführen. Dies bedeutet einen höheren Arbeits- und Materialaufwand. Der zweite Kunststoffblock enthält eine wannenförmige Aussparung, in die die Flüssigkeit eingeführt wird. Beide Kunststoffblöcke sind an ihren Rändern fest miteinander verbunden. Zwischen den Kunststoffblöcken ist eine weitere Platte vorgesehen, in der Dämpfungskanäle (Drosseln) angeordnet sind, deren Rohrquerschnitt kleiner ist als der Querschnitt der Düsenkanäle und die parallel zueinander liegen.

Die bekannten kompakten Einheiten stellen sehr hohe Anforderungen an die Fertigung. Trotz hoher Genauigkeit in der Fertigung der Einzelteile kann bei ihrem Zusammenbau ein Versatz in den Übergangszonen zwischen Druckkanal und Düsenelement und/oder zwischen der Platte für die Dämpfung der Flüssigkeit und den Kanälen nicht ausgeschlossen werden. Diese Tatsache kann die Tropfenemission erheblich behindern und sogar zum Ausfall des Schreibkopfes führen.

Das bekannte System kann nur schwer mit Flüssigkeit gefüllt werden, ohne in den Übergangszonen Gasblasen einzuschliessen. Jeder Versatz zwischen Druckkanal und Düsenelement fördert den Gasblaseneinschluss, und zwar nicht nur beim erstmaligen Einfüllen der Flüssigkeit, sondern auch während des Betriebes, weil z. B. durch Erschütterung die Flüssigkeit in das Innere des Systems zurückfliessen kann und dann beim Vorschnellen an den kritischen Stellen Luftblasen eingeschlossen werden. Jeder Versatz zwischen Druckkanal und Düsenelement behindert ausserdem in jedem Falle die Druckleitung und bewirkt Druckveriuste.

Ferner ist zwischen den Blöcken mit den Düsenkanälen und der Düsenplatte stets ein Spalt vorhanden. Dieser Spalt beeinflusst den Tropfenausstoss ebenfalls und ist ausserdem nicht über lange Zeit gleichbleibend. Er verändert sich beispielsweise durch thermische oder chemische Einflüsse oder durch mechanisches Verspannen. Diese Veränderungen erfordern es, das System nach jeder Veränderung mit neuen entsprechend abgeänderten Ansteuerimpulsen zu betreiben. Dies bedeutet somit nicht nur zusätzlichen elektronischen Aufwand, sondern auch dauernde Service-Bereitschaft.

In ähnlicher Weise ist im Bereich der Flüssigkeitszuführung nicht gewährleistet, dass die Flüssigkeit problemlos, d.h. ohne Gaseinschlüsse zugeführt werden kann. Vielmehr wird durch das Anfügen der zusätzlichen Platte mit den Drosselleitungen auch an dieser Stelle deren genaue Positionierung zueinander gefordert. Dies ist ebenfalls eine kritische Zone, wie sie für den Bereich der Düsenplatte bereits beschrieben wurde. Sind die Zuleitungsbohrungen noch von kleinerem Querschnitt als die Düsenkanäle - aus der Sicht des Spritzens an sich vorteilhaft - werden die aufgeführten Probleme beim Einfüllen der Flüssigkeit noch grösser.

Weiterhin ist aus der US-PS 3 832 579 ein Schreibelement für Tintenstrahldrucker bekannt, dessen rohrförmiger Düsenkanal aus Glas hergestellt ist und vom Bereich des Antriebselementes bis zur Auslassdüse geradlinig mit gleichem, relativ grossem Querschnitt verläuft. Düsenkanal und Düse bestehen aus einem Stück. Auf das der Düse abgewandte Ende des Düsenkanales ist ein Schlauch aufgebracht, über den die Tintenzufuhr aus einem Tintenreservoir erfolgt. Dieser Schlauch besitzt einen kleineren Querschnitt als der Düsenkanal, so dass er als Dämpfungsglied wirkt. Das elektromechanische, vorzugsweise piezoelektrische Antriebselement ist rohrförmig um den Düsenkanal angeordnet und übt bei elektrischer Ansteuerung einen Druck auf die im Düsenkanal befindliche Flüssigkeit aus. Dieser Druck ist nicht nur nach vorn zur Auslassdüse gerichtet, sondern auch nach hinten in die entgegengesetzte Richtung. Da der Ausstoss der Flüssigkeit aber nur nach vorn zur Düse erwünscht ist, wird am hinteren Düsenkanal das Dämpfungsglied vorgesehen.

Sollen nun mosaikartig aufgebaute Zeichen abgedruckt werden, so sind mehrere solcher Schreibelemente nebeneinander und parallel zueinander anzuordnen. Dabei wird dann der Mittenabstand der einzelnen Auslassdüsen durch den Aussendurchmesser der rohrförmigen Antriebselemente bestimmt. Dieser Durchmesser aber ist wesentlich grösser als der für ein gut lesbares Zeichen erforderliche Abstand der auf den Aufzeichnungsträger aufzutragenden Rasterpunkte. Die aufgezeichnete Zeichenlinie erscheint als Punktreihe und nicht als durchgehende Linie.

Der Erfindung liegt die Aufgabe zugrunde, einen Schreibkopf der eingangs genannten Art bei einfacher Herstellungsmöglichkeit so zu gestalten, dass die Funktion der einzelnen Düsenkanäle bereits während der Herstellung und vor der Komplettierung zu einem Schreibkopf einzeln überprüfbar und justierbar ist, ohne dabei auf eine kompakte Bauweise verzichten zu müssen.

Diese Aufgabe wird dadurch gelöst, dass sämtliche Düsenkanäle einschliesslich der Dämpfungsglieder jeweils als integrierte rohrförmige Einheiten ausgebildet und jeweils mit einem fest zugeordneten Antriebselement versehen sind, dass die einzelnen Düsenkanäle in einem ersten Block in vorbestimmter Zuordnung in der Weise zueinander gehalten sind, dass die Zuführungsöffnungen der Düsenkanäle zu einer Ebene des ersten Blocks hin geöffnet sind, und dass der Verteilerkanal in einem zweiten Block derart angeordnet ist, dass er einen zu einer der Ebene des ersten Blocks korrespondierenden Ebene geöffneten Verteilerkanal bildet, und dass die Ebene des ersten Blocks und die Ebene des zweiten Blocks aneinander gefügt sind.

Zweckmässig werden die Antriebselemente selbst frei zugänglich gehalten, so dass sie nachträglich eingestellt werden können und alle Schreibdüsen eine gleiche Tropfenemission aufweisen.

Der Verteilerkanal ist rohrförmig ausgebildet und in seinem Querschnitt grösser gehalten als der Querschnitt eines Düsenkanales. Dabei ist die Führung des Verteilerkanales in dem gesonderten Kunststoffblock unbedeutend. Er kann darin U-förmig oder geradlinig geführt sein. Wesentlich ist nur, dass der eigentliche Zuführbereich für die Düsenkanäle senkrecht zu diesen verläuft. Auch das Material der Düsenkanäle kann beliebig sein und richtet sich im wesentlichen nach der Verträglichkeit mit der verwendeten Tintenflüssigkeit und dem verwendeten Kunststoff des Blockes. Besonders vorteilhaft sind Düsenkanäle aus Glas.

Ein derart ausgebildeter Schreibkopf ist besonders einfach auch in seiner Herstellung, dessen Verfahren nach der Erfindung dadurch gekennzeichnet ist, dass jeder Düsenkanal zunächst in die vorbestimmte Form gebracht und mit einem Antriebselement versehen wird, danach auf einwandfreie Funktion und Tropfenemission geprüft wird, anschliessend in einer Halterung ausgerichtet und in einen Kunststoffblock eingegossen wird, dass nach diesem Vorgang der Kunststoffblock an seinem hinteren Ende senkrecht zu den Enden der Düsenkanäle plangeschnitten und mit dem ebenfalls in einem Kunststoffblock eingegossenen Verteilerkanal verbunden wird. Nach dem Zusammenbau des Schreibkopfes und Füllen des Verteilerkanales mit Flüssigkeit wird die Tropfenemission der einzelnen Düsenkanäle gemessen und durch Trimmen der Antriebselemente aufeinander abgestimmt. Dieses Trimmen kann dadurch erfolgen, dass eine der Elektroden der betreffenden Antriebselemente, bei deren Düsenkanal eine von einem vorbestimmten Wert abweichende Tropfenemission vorliegt, mehr oder weniger verkleinert wird, bis der vorbestimmte Wert erreicht ist.

Der Schreibkopf nach der Erfindung hat den Vorteil, dass während seiner Herstellung die einzelnen Düsenkanäle mit ihren Antriebselementen vor dem Eingiessen in den Kunststoffblock einzeln auf ihre Funktionsfähigkeit geprüft werden können. Dadurch wird der Ausschuss an fertigen Schreibköpfen praktisch vermieden. Auch ist es möglich, nach der Herstellung des Schreibkopfes die einzelnen Antriebselemente zu trimmen und dadurch alle seine Düsenkanäle auf gleiche Eigenschaften einzustellen bei für alle Kanäle gleichen Ansteuerimpulsen. Die Steuerelektronik für den Schreibkopf kann dadurch einfach gestaltet werden.

Gemäss weiterer Ausbildung der Erfindung besitzen die Düsenkanäle ausser im Bereich der Dämpfungsglieder und der Düsen über ihre gesamte Länge gleichen Querschnitt, der relativ klein gehalten ist, z. B. 0,4 mm. Ausserdem erfolgt die Ansteuerung der Antriebselemente derart, dass durch den angelegten Spannungsimpuls der in der Düse vorhandene Flüssigkeitsmeniskus zunächst in den vorderen Teil des Düsenkanales hineingezogen wird und die Spannung abgeschaltet wird, sobald der Flüssigkeitsmeniskus in Ausstossrichtung sein Maximum erreicht hat. Dadurch, dass somit die Flüssigkeit zuerst eingezogen und dann ausgestossen wird, ergibt sich eine höhere Anfangsgeschwindigkeit des ausgestossenen Tröpfchens. Ausserdem wird zur Emittierung der Flüssigkeit nur eine geringe Ansteuerspannung benötigt. Es handelt sich hierbei um eine negative Ansteuerung im Gegensatz zu den bekannten Anordnungen, bei denen eine positive Ansteuerung vorliegt, d.h. der Flüssigkeitsmeniskus wird sofort in Richtung des Ausstosses bewegt.

Die Erfindung wird anhand eines in der Zeichnung dargestellten Ausführungsbeispieles näher beschrieben.

Es zeigen:
Fig. 1 ein vormontierter kompletter Düsenkanal,
Fig. 2 den Zusammenbau mehrerer Düsenkanäle nach Fig. 1 in einem ersten Modul,
Fig. 3 den Verteilerkanal in einem zweiten Modul,
Fig. 4 den kompletten Schreibkopf mit Düsenkanälen und Verteilerkanal und
Fig. 5 den Querschnitt entlang der Schnittlinie AB der Fig. 4.

Der Schreibkopf für einen Tintenstrahldrucker, bei dem die einzelnen Tintentröpfchen aus den Düsen ausgestossen und anschliessend in freiem Fluge auf einen Aufzeichnungsträger auftreffen, also nicht in einem elektromagnetischen Feld abgelenkt werden, besteht aus einem rohrförmigen Düsenkanal 1 mit einem ihn umgebenden Antriebselement 2. Das Antriebselement ist auf den Düsenkanal vorzugsweise aufgeklebt. Jeder Düsenkanal 1 ist zwischen dem Antriebselement 2 und der Auslassdüse 3 derart ausgelenkt bzw. gebogen, dass er ausserhalb dieses Bereiches parallel zu den benachbarten Düsenkanälen des Schreibkopfes verläuft, wobei der Mittenabstand der Düsen im vorderen Bereich durch den erforderlichen Abstand der mosaikartig aufgetragenen Tintentröpfchen auf den Aufzeichnungsträger, z. B. 0,53 mm, und im hinteren Bereich durch die Abmessungen der Antriebselemente 2 bestimmt ist. Am hinteren Ende des Düsenkanales 1 ist eine Einengung vorgesehen, die als integrierte Dämpfung 4 für die Flüssigkeitsschwingungen dient.

Mit Ausnahme der Auslassdüse 3 und des Dämpfungsgliedes 4 ist der Querschnitt des Düsenkanales über dessen gesamte Länge gleich und beträgt z.B. 0,4 mm. Dieser relativ kleine Querschnitt erlaubt die Zusammenfassung mehrerer Düsenkanäle zu einem Schreibkopf aus z. B. sechs übereinander angeordneten Düsen oder aus einer Düsenmatrix, wobei bei einer Zeichengrösse auf dem Aufzeichnungsträger von 3,2 mm Höhe der Mittenabstand der übereinanderliegenden Düsen 0,53 mm beträgt. Der gleichbleibende Querschnitt ermöglicht eine bessere Steuerung des Flüssigkeitsausstosses durch die Antriebselemente.

Das Antriebselement 2 wirkt als elektromechanischer Wandler und ist insbesondere als piezoelektrischer Wandler ausgebildet. Er besteht aus einer inneren, direkt auf der Aussenfläche des Düsenkanales 1 liegenden Elektrode 5, einer äusseren Elektrode 6 und einem dazwischen angeordneten piezoelektrischen Element 7. Die innere Elektrode 5 ist an einer Seite um die Stirnseite des piezoelektrischen Elementes 7 herum bis auf die Oberseite desselben gezogen und von der äusseren Elektrode 6 durch einen elektrisch nicht leitenden Spalt getrennt. Dadurch ist ein einfacher Anschluss der Anschlussdrähte 8 und 9 gegeben. Dieses in Fig. 1 dargestellte Element ist ein funktionsfähiger Tropfenerzeuger und kann bedarfsweise vor dem Zusammenbau mit weiteren derartigen Tropfenerzeugern bereits auf seine Funktionsfähigkeit geprüft werden. Dadurch kann der Ausschuss an Schreibköpfen gering gehalten werden.

Aus mehreren solcher Düsenkanäle 1 wird nun ein Modul hergestellt, in dem z.B. sechs in genau bestimmter Weise gebogene Düsenkanäle 1 einschliesslich ihrer Antriebselemente 2, Auslassdüsen 3 und Dämpfungsglieder 4 unveränderlich in einem Block 10 zusammengefasst werden. Im Ausführungsbeispiel nach Fig. 2 ist gezeigt, dass dies beispielsweise mit einem Giesharz erfolgen kann. Die Antriebselemente 2 selbst sind nicht eingegossen, um freien Zugang zu ihnen zu behalten, sie nicht in ihren Bewegungen durch Giesharz oder andere Fixierungen zu behindern und sie auch mechanisch voneinander zu isolieren. Die Antriebselemente können jedoch ebenfalls in dem Kunststoffblock 10 mit eingegossen werden. Dann aber muss auf die später beschriebene Veränderung und auf die genannten Vorteile verzichtet werden. Zweckmässig erfolgt die Zusammenfassung zu einem Modul somit nur an den Düsenkanälen selbst. Dies kann in der Weise geschehen, dass die Auslassdüsen 3 mit einem bestimmten Abstand voneinander, der durch die gegebenenfalls zu erzeugende Zeichenmatrix bestimmt wird, und die den Auslassdüsen 3 gegenüberliegende Seite der Kanäle im Bereich der Dämpfungsteile 4 ebenfalls zusammengefasst werden, und zwar so, dass die Düsenkanäle 1 in diesem Gebiet 11 in einer breiteren Zone eingegossen werden als es für den fertigen Modul erforderlich wäre.

Das Eingiessen der einzelnen Düsenkanäle erfolgt in einer Form. Die Halterung im Bereich der Auslassdüsen 3 kann in bekannter Weise durch einen Haltekamm 12 oder eine Lochplatte erfolgen, die den erforderlichen Düsenabstand gewährleistet. Diese Halterung 12 wird zusammen mit den einzelnen Düsenkanälen 1 eingegossen. Auf der anderen Seite werden die Düsenkanäle 1 derart in eine teilbare, nicht dargestellte Halterung der Giessform gelegt, dass sich die Antriebselemente 2 in der von der Halterung gebildeten Aussparung 14 befinden und die Düsenkanäle zu beiden Seiten dieser Aussparung 14 herausragen. Die Durchführungen in der Giessform für die Düsenkanäle 10 müssen dicht sein, damit kein Giesharz zu den Antriebselementen 2 gelangt. Die nun in den Bereichen der Auslassdüsen 3 und der Antriebselemente 2 gehalterten Düsenkanäle 1 werden in eine die Gestalt des Moduls bestimmende, nicht dargestellte Giessform gelegt, wobei dafür Sorge getragen ist, dass in das Innere der Düsenkanäle 1 kein Giesharz eindringen kann. Dies lässt sich in bekannter Weise durch flexible Dichtmaterialien, z.B. Silikongummi, erreichen.

Das Ausgiessen der so vorbereiteten Form ist ein bekannter Vorgang. Es entsteht dabei ein Rohmodul wie in Fig. 2 dargestellt. Dieses wird in einem einfachen Arbeitsgang im Bereich 11 auf die gewünschte Länge entlang der Linie 13 abgeschnitten, so dass eine plane Ebene senkrecht zu den Düsenkanälen 1 entsteht.

Die Giessform kann abweichend vom beschriebenen Beispiel auch so gestaltet sein, dass sie bereits an der Schnittlinie 13 endet. Da aber Schrumpfungstoleranzen nicht auszuschliessen sind, besteht die Gefahr, dass dann die Kante nicht plan ist und die Enden der Düsenkanäle aus dieser Kantenfläche etwas herausstehen. Wie nachträglich beschrieben, muss diese Fläche gegenüber dem Verteilerkanal aber dicht sein.

In einem separaten Arbeitsgang wird der rohrförmige Verteilerkanal hergestellt (Fig. 3). Hierzu wird in einem Kunststoffblock 15 ein U-förmiger Kanal 16 eingeformt, z. B. durch Vergiessen eines entsprechend geformten Drahtes, der anschliessend ausgeätzt wird, oder in anderer geeigneter Form. Auf der Seite des Steges ist auch hierbei die nicht dargestellte Giessform etwas grösser gehalten. Im Bereich dieses Steges wird anschliessend der Kunststoffblock 15 entlang der Schnittlinie 20 auf die gewünschte Form gebracht. Diese Schnittlinie 20 ist so zu legen, dass der Steg des Verteilerkanales nach aussen offen ist. Der Verteilerkanal ist mindestens im Bereich des Steges im Querschnitt grösser als der Querschnitt der einzelnen Düsenkanäle 1 und verläuft senkrecht zu diesen.

Beide Modulteile nach den Figuren 2 und 3 werden mit ihren geschnittenen Seiten zusammengekoppelt. Dadurch stellt der Verteilerkanal eine integrale Flüssigkeitszufuhr zu den Düsenkanälen dar, weil keine besondere Zuordnung von Bohrungen zu bestimmten Kanälen besteht. Der komplette Schreibkopf ist in Fig. 4 dargestellt. Dabei besteht der U-förmige Kanal 16 aus dem Steg 17 als eigentlicher Verteilerkanal und aus den Schenkeln 18 und 19. An den Schenkel 18 wird die Zuführleitung 21 für die Schreibflüssigkeit angeschlossen. Der Schenkel 19 enthält die Entlüftungsvorrichtung 22. Dieser Modul ist bereits ein einfacher Schreibkopf, mit dem Zeichen mosaikartig aufgebaut werden können.

Der Schreibkopf gestattet es, Flüssigkeit auf einfache Art einzufüllen ohne dabei Gasblasen einzuschliessen. Dies wird dadurch erreicht, dass keine störenden Kanten im Verlauf der Flüssigkeitswege vorhanden sind.

In Abänderung des beschriebenen Beispieles kann die Tintenzufuhr auch so erfolgen, dass der Verteilerkanal 17 geradlinig nach oben und unten aus dem Block 15 herausgeführt wird.

Nach der beschriebenen Herstellungsweise sind die Antriebselemente 2 am fertigen Schreibkopf frei zugänglich. Wenn man gleichzeitig an jedem Antriebselement 2 eine Möglichkeit vorsieht, diese zu trimmen, kann man den ganzen Schreibkopf, d.h. alle seine Düsenkanäle 1, auf gleiche Eigenschaften einstellen bei für alle Kanäle gleichen Ansteuerimpulsen. Dies kann bei Verwendung von piezoelektrischen Wandlern in einfacher Weise durch teilweises Wegbrennen oder Wegätzen einer der Elektroden 5 oder 6 geschehen. Damit lässt sich der Wirkungsgrad der einzelnen Antriebselemente so einstellen, dass alle Düsenkanäle 1 auf denselben Ansteuerimpuls in gleicher Weise reagieren.

Der Modul lässt sich als plattenartiges Element herstellen. Wenn man mehrere solche Module stapelt und dabei noch in geeigneter Weise die Auslassdüsen 3 des einen Moduls gegen den anderen verschoben anordnet, lassen sich Mehrfachschreibköpfe mit vielen gleichzeitig arbeitenden Tropfengeneratoren herstellen, die zugleich viele durch die Anordnung der Auslassdüsen bestimmte Matrixmuster erlauben.

## Patentansprüche

1. Schreibkopf für Tintenstrahldrucker mit mehreren Düsenkanälen, denen jeweils ein Antriebselement zum bedarfsweisen Ausstoss von Tintentröpfchen zugeordnet ist und denen die Tinte über einen gemeinsamen Verteilerkanal (17) und über jedem Düsenkanal (1) zugeordnete Dämpfungsglieder (4) zugeführt wird, wobei die Düsenkanäle (1), der Verteilerkanal (17) und die Dämpfungsglieder (4) in einem den Schreibkopf bildenden, insbesondere aus Kunststoff bestehenden Block (15) angeordnet sind und derart verlaufen, dass die in den Verteilerkanal (17) mündenden Düsenkanäle (1) im Bereich zwischen den Antriebselementen (2) und den Auslassdüsen (3) derart ausgelenkt sind, dass sie in den übrigen Bereichen parallel zueinander verlaufen, wobei der Abstand im Bereich der Auslassdüsen (3) durch den erforderlichen Abstand der mosaikartig auf dem Aufzeichnungsträger aufzutragenden Tintentröpfchen und im hinteren Bereich durch die Abmessungen der Antriebselemente (2) bestimmt ist, dadurch gekennzeichnet, dass sämtliche Düsenkanäle (1) einschliesslich der Dämpfungsglieder (4) jeweils als integrierte rohrförmige Einheiten ausgebildet und jeweils mit einem fest zugeordneten Antriebselement (2) versehen sind, dass die einzelnen Düsenkanäle (1) in einem ersten Block (10) in vorbestimmter Zuordnung in der Weise zueinander gehalten sind, dass die Zuführungsöffnungen der Düsenkanäle (1) zu einer Ebene (13) des ersten Blocks hin geöffnet sind, und dass der Verteilerkanal (17) in einem zweiten Block (15) derart angeordnet ist, dass er einen zu einer der Ebene (13) des ersten Blocks korrespondierenden Ebene (20) geöffneten Verteilerkanal (17) bildet, und dass die Ebene (13) des ersten Blocks (10) und die Ebene (20) des zweiten Blocks (15) aneinander gefügt sind.

2. Schreibkopf nach Anspruch 1, dadurch gekennzeichnet, dass die Antriebselemente (2) der Düsenkanäle (1) frei zugänglich in einer Aussparung (14) des zugeordneten Blockes (10) angeordnet sind.

3. Schreibkopf nach den Ansprüchen 1 und 2, dadurch gekennzeichnet, dass die Antriebselemente (2) rohrförmig ausgebildet sind und auf den Düsenkanälen (1) aufgeklebt sind.

4. Schreibkopf nach den Ansprüchen 1 bis 3, dadurch gekennzeichnet, dass die Antriebselemente (2) parallel zueinander angeordnet sind.

5. Schreibkopf nach den Ansprüchen 1 bis 4, dadurch gekennzeichnet, dass die innere Elektrode (5) des Antriebselementes (2) bis auf deren Aussenseite herumgezogen ist.

6. Schreibkopf nach den Ansprüchen 1 bis 5, dadurch gekennzeichnet, dass der Querschnitt eines Düsenkanales (1) ausser im Bereich des Dämpfungsgliedes (4) und der Auslassdüse (3) über dessen ganze Länge gleich ist.

7. Schreibkopf nach den Ansprüchen 1 bis 6, dadurch gekennzeichnet, dass der Verteilerkanal (17) rohrförmig ausgebildet ist und in seinem Querschnitt grösser ist als der Querschnitt eines Düsenkanales (1).

8. Schreibkopf nach den Ansprüchen 1 bis 7, dadurch gekennzeichnet, dass der Verteilerkanal (17) U-förmig ausgebildet ist, wobei der eine Schenkel (18) als Zuführkanal für die Flüssigkeit, der Steg (17) als eigentlicher Zuführkanal und der andere Schenkel (19) als Entlüftungskanal ausgebildet sind.

9. Herstellungsverfahren für einen Schreibkopf nach den Ansprüchen 1 bis 8, dadurch gekennzeichnet, dass jeder Düsenkanal (1) zunächst in die vorbestimmte Form gebracht und mit einem Antriebselement (2) versehen wird, danach auf einwandfreie Funktion und Tropfenemission geprüft wird, anschliessend in einer Halterung (12) ausgerichtet und in einen Kunststoffblock (10) eingegossen wird, dass nach diesem Vorgang der Kunststoffblock (10) an seinem hinteren Ende senkrecht zu den Enden der Düsenkanäle (1) plangeschnitten und mit dem ebenfalls in einem Kunststoffblock (15) eingegossenen Verteilerkanal (17) verbunden wird.

10. Verfahren nach Anspruch 9, dadurch gekennzeichnet, dass nach dem Zusammenbau des Schreibkopfes und Füllen des Verteilerkanales mit Flüssigkeit die Tropfenemission der einzelnen Düsenkanäle gemessen und durch Trimmen der Antriebselemente aufeinander abgestimmt werden.

11. Verfahren nach Anspruch 10, dadurch gekennzeichnet, dass die Düsenkanäle dadurch abgestimmt werden, dass eine der Elektroden der betreffenden Antriebselemente, bei deren Düsenkanal eine von einem vorbestimmten Wert abweichende Tropfenemission vorliegt, mehr oder weniger verkleinert wird bis der vorbestimmte Wert erreicht ist.

12. Verfahren zur Steuerung der Antriebselemente eines Schreibkopfes nach den Ansprüchen 1 bis 8, dadurch gekennzeichnet, dass durch die angelegte Steuerspannung der in der zugeordneten Düse befindliche Flüssigkeitsmeniskus zunächst geringfügig in den Düsenkanal hineingezogen und dann erst ausgestossen wird.

13. Mehrfachschreibkopf, dadurch gekennzeichnet, dass zwei oder mehrere Schreibköpfe nach den Ansprüchen 1 bis 8 nebeneinander angeordnet und fest miteinander verbunden sind.

## Claims

1. A writing head for ink jet printers, comprising a plurality of nozzle ducts, each of which has associated with it a drive member for the drop- letwise ejection of ink droplets at appropriate instants, the ink being applied thereto via a common distribution duct (17) and damping members (4) associated with each nozzle duct (1), the nozzle ducts (1), the distribution duct (17) and the damping members (4) being accomodated in a block (15) which constitutes the writing head and which is notably made of a plastics material in such a manner that the nozzle ducts (1) which open into the distribution ducts (17) are bent in the zone between the drive members (2) and the ejection nozzles (3) in such a manner that they extend parallel to one another in the other zones, the distance at the area of the ejection nozzles (3) being determined by the required distance between the ink droplets which are to be mosaic- wise deposited on the record carrier and at the distance the rear area by the dimensions of the drive members (2), characterized in that all nozzle ducts (1), including the damping members (4), are constructed as respective, integrated, tubular units with which a respective drive member (2) is permanently associated, the individual nozzle ducts (1) being retained in a first block (10) in a predetermined arrangement in such a manner that the inlet openings of the nozzle ducts (1) open towards a plane (13) of the first block, the distribution duct (17) being arranged in a second block (15) in such a manner that it forms a distribution duct (17) which opens towards a plane (20) which corresponds to the plane (13) of the first block, the plane (13) of the first block (10) and the plane (20) of the second block (15) being positioned so that they coincide.

2. A writing head as claimed in Claim 1, characterized in that the drive members (2) of the nozzle ducts (1) are arranged to be freely accessible in a recess (14) in the associated block (10).

3. A writing head as claimed in the Claims 1 and 2, characterized in that the drive members (2) have a tubular construction and are glued onto the nozzle ducts (1).

4. A writing head as claimed in the Claims 1 to 3, characterized in that the drive members (2) are arranged to extend parallel to one another.

5. A writing head as claimed in the Claims 1 to 4, characterized in that the inner electrode (5) of the drive member (2) extends as far as the outer side thereof.

6. A writing head as claimed in the Claims 1 to 5, characterized in that the cross-section of a nozzle duct (1) is the same over its entire length . with the exception of the area of the damping member (4) and the ejection nozzle (3).

7. A writing head as claimed in the Claims 1 to 6, characterized in that the distribution duct (17) is constructed to be tubular, its cross-section being larger than the cross-section of a nozzle duct (1).

8. A writing head as claimed in the Claims 1 to 7, characterized in that the distribution duct (17) is constructed to be U-shaped, one leg (18) serving as a supply duct for the fluid, the connection piece (17) serving as the actual supply duct, whilst the other leg (19) serves as a venting duct.

9. A method of manufacturing a writing head as claimed in the Claims 1 to 8, characterized in that each nozzle duct (1) first obtains the predetermined shape and is provided with a drive member (2), after which it is tested for suitable operation and droplet emission, followed by alignment in a mount (12) and encapsulation in a plastics block (10), the plastics block (10) subsequently being cut at its rear to be perpendicular to the ends of the nozzle ducts (1) and being connected to the distribution ducts (17) which is also encapsulated in a plastics block (15).

10. A method as claimed in Claim 9, characterized in that after the assembly of the writing head and the filling of the distribution duct with fluid, the droplet emission of the individual nozzle ducts is measured and matched by trimming the drive members.

11. A method as claimed in Claim 10, characterized in that the matching of the nozzle ducts is performed by more or less reducing one of the electrodes of the relevant drive members whose nozzle duct exhibits a droplet emission which deviates from a predetermined value until the predetermined value is obtained.

12. A method of controlling the drive members of a writing head as claimed in the Claims 1 to 8, characterized in that under the influence of the control voltage applied, the fluid meniscus in the associated nozzle is slightly drawn into the nozzle duct before being ejected.

13. A multiple writing head, characterized in that two or more writing heads as claimed in the Claims 1 to 8 are adjacently arranged and rigidly interconnected.

## Revendications

1. Tête à écrire destinée à une imprimante à jet d'encre et munie de plusieurs canaux à tuyère à chacun desquels est adjoint un élément de commande pour donner lieu à l'éjection de gouttelettes d'encre suivant les besoins, lesdits canaux à tuyère recevant l'encre nécessaire par l'intermédiaire d'un canal de distribution commun (17) et d'éléments d'amortissement (4), chaque canal à tuyère (1) étant muni d'un tel élément d'amortissement (4), alors que lesdits canaux à tuyère (1), le canal de distribution (17) et les éléments d'amortissement (4) sont élaborés dans un bloc (15) en particulier en matière synthétique formant la tête à écrire, et s'étendent de manière telle que dans la zone entre les éléments de commande (2) et les tuyères d'éjection (3), les canaux à tuyère (1) qui débouchent dans le canal de distribution (17) sont déviés de façon à être parallèles dans les autres zones, tandis que dans la zone des tuyères d'éjection (3), la distance entre les canaux est définie par la distance entre les gouttelettes d'encre à amener en forme de mosaïque sur le porteur d'enregistrement et que dans la zone arrière, la distance entre les canaux est définie par les dimensions des éléments de commande (2), caractérisé en ce que chaque canal à tuyère (1), y compris son élément d'amortissement (4), constitue une unité tubulaire intégrée et est muni d'un élément de commande (2) rendu solidaire de ce canal, que les canaux à tuyère (1) sont maintenus ensemble dans une configuration prédéterminée dans un premier bloc (10) de façon que les ouvertures d'admission d'encre des canaux à tuyère (1) sont ouvertes vers une surface plane (13) du premier bloc, et que dans un second bloc (15) le canal de distribution d'encre (17) est élaboré de manière à former un canal (17) qui est ouvert vers une surface plane (20) qui correspond à ladite surface plane (13) du premier bloc (10), et que cette surface plane (13) du premier bloc (10) et la surface plane (20) du second bloc (15) sont jointes l'une à l'autre.

2. Tête à écrire selon la revendication 1, caractérisée en ce que les éléments de commande (2) des canaux à tuyère (1) sont librement accessibles dans un évidement (14) du premier bloc (10).

3. Tête à écrire selon les revendications 1 et 2, caractérisé en ce que les éléments de commande (2) sont tubulaires et collés sur les canaux à tuyère (1).

4. Tête à écrire selon les revendications 1 à 3, caractérisée en ce que les éléments de commande (2) sont élaborés parallèlement les uns aux autres.

5. Tête à écrire selon les revendications 1 à 4, caractérisée en ce que l'électrode interne (5) de l'élément de commande (2) s'étend jusqu'à la face extérieure de cet élément.

6. Tête à écrire selon les revendications 1 à 5, caractérisée en ce que la section transversale d'un canal à tuyère (1) est la même sur toute la longueur de canal, sauf dans la zone de l'élément d'amortissement (4) et de la tuyère d'éjection (3).

7. Tête à écrire selon les revendications 1 à 6, caractérisée en ce que le canal de distribution (17) est tubulaire alors que sa section transale est plus grande que celle d'un canal à tuyère (1).

8. Tête à écrire selon les revendications 1 à 7, caractérisée en ce que le canal de distribution (17) est en forme de U, l'aile (18) de cet U servant de canal d'amission d'encre liquide, la traverse (17) reliant les ailes de l'U servant le canal de distribution proprement dit tandis que l'autre aile (19) de l'U sert de canal de désaérage.

9. Procédé de fabrication d'une tête à écrire selon les revendications 1 à 8, caractérisé en ce que chaque canal à tuyère (1) est d'abord façonné dans sa forme désirée déterminée d'avance et muni d'un élément de commande (2), après quoi chaque canal est mis à l'essai pour son fonctionnement et éjection de gouttelettes impeccables, aligné ensuite dans un support (12) et scellé dans un bloc en matière synthétique (10), tandis qu'après cette opération, ledit bloc est découpé à son extrémité arrière de façon à acquérir une surface plane qui est perpendiculaire aux extrémités des canaux à tuyère (1), et ensuite raccordé au canal de distribution (17) qui est noyé également dans un bloc en matière synthétique (15).

10. Procédé selon la revendication 9, caractérisé en ce qu'après l'assemblage des constituants de la tête à écrire et l'introduction d'encre liquide dans le canal de distribution, il est procédé à la mesure de l'émission de gouttelettes des canaux à tuyère, alors que par ajustement des éléments de commande, les émissions de gouttelettes sont accordées les unes aux autres.

11. Procédé selon la revendication 10, caractérisé en ce que les éléments de commande sont accordés les uns aux autres du fait qu'une des électrodes des éléments de commande dont le canal à tuyère donne lieu à une émission de gouttelettes qui diffère de l'émission définie d'avance est réduite dans une mesure plus ou moins grande jusqu'à l'obtention de cette émission désirée.

12. Procédé pour l'excitation des éléments de commande d'une tête à écrire selon les revendications 1 à 8, caractérisé en ce que sous l'influence de la tension d'excitation, le ménisque de liquide se trouvant dans la tuyère d'un canal à tuyère, est d'abord aspiré légèrement dans le canal et éjecté seulement ensuite.

13. Tête à écrire multiple, caractérisée en ce qu'au moins deux têtes à écrire selon les revendications 1 à 8 sont élaborées l'une à côté de l'autre et rendues solidaires l'une de l'autre.
